# EUROPÄISCHE PATENTANMELDUNG

(11) **EP 1 703 213 A1**
(43) Veröffentlichungstag der Anmeldung: **20.09.2006**
(21) Anmeldenummer: 05111851.1
(22) Anmeldetag: 08.12.2005
(51) Int. Cl.: F24D 3/08, F24D 3/10, F24H 1/52

(54) **Einrichtung zum Bereiten von warmem Trinkwasser**

(30) Priorität: 07.02.2005 DE 102005005550
(71) Anmelder: ROBERT BOSCH GMBH, 70442 Stuttgart (DE)
(72) Erfinder: Woerner, Philipp, 70794, Filderstadt (DE); Rodrigues, David, 3800-062, Taboeira-Aveiro (PT); Teixeira, Joao, 3810-433, Aradas-Aveiro (PT); Werder, Manfred, 3800-331, Paco-Aveiro (PT); Baasner, Bernd, 3830-475, Gafanha da Encarnacao (PT)

(57) **Zusammenfassung**

Die Erfindung betrifft eine Einrichtung (1) zum Bereiten von warmem Trinkwasser, umfassend eine Therme (2) zum Beheizen eines ersten Wärmeübertragers (3), der in einen Innen-Heizkreis (4) eingebunden ist, in dem eine Wärmeträgerflüssigkeit zirkuliert, sowie eine Entnahmestelle (11) zur Entnahme von warmem Trinkwasser, die über eine Trinkwasserleitung (12) an eine Kaltwasserversorgung (13) angeschlossen ist.

Um beim Zapfen möglichst rasch warmes Trinkwasser an der Entnahmestelle (11) entnehmen zu können, ist in den Innen-Heizkreis (4) stromab des ersten Wärmeübertragers (3) ein Speicher (7) zum Speichern eines Speichervolumens (8) der Wärmeträgerflüssigkeit eingebunden, wobei die Trinkwasserleitung (12) zwischen Kaltwasserversorgung (13) und Entnahmestelle (11) wärmeübertragend mit dem Speichervolumen (8) gekoppelt ist.

## Beschreibung

### Stand der Technik

Die Erfindung betrifft eine Einrichtung zum Bereiten von warmem Trinkwasser mit den Merkmalen des Oberbegriffs des Anspruchs 1.

Eine derartige Einrichtung ist beispielsweise aus der DE 100 16 171 C1 bekannt und umfasst eine Therme zum Beheizen eines Wärmeübertragers, der in einen Innen-Heizkreis eingebunden ist. In diesem Innen-Heizkreis zirkuliert eine Wärmeträgerflüssigkeit, in der Regel Wasser. Des Weiteren ist in Form eines Wasserhahns eine Entnahmestelle zur Entnahme von warmem Trinkwasser vorgesehen, die über eine Trinkwasserleitung an eine Kaltwasserversorgung angeschlossen ist. Bei der bekannten Einrichtung ist die Trinkwasserleitung zwischen der Kaltwasserversorgung und der Entnahmestelle in Form einer Rohrschlange durch den von der Therme beaufschlagten Wärmeübertrager hindurchgeführt. Beim Zapfen von Warmwasser dient der im Wärmeübertrager verlaufende Abschnitt der Trinkwasserleitung quasi als Durchlauferhitzer, um beim Zapfen Warmwasser zu erzeugen.

Außerdem ist bei der bekannten Einrichtung in der Trinkwasserleitung ein Trinkwasserspeicher vorgesehen, der permanent warmes Trinkwasser bereitstellt. Der Trinkwasserspeicher ist hierzu mit einer elektrischen Heizeinrichtung ausgestattet, mit deren Hilfe das im Trinkwasserspeicher gespeicherte Trinkwasservolumen auf einem vorbestimmten Temperatumiveau gehalten werden kann, auch wenn für längere Zeit kein Warmwasser gezapft wird.

Vorteile der Erfindung

Die erfindungsgemäße Einrichtung mit den Merkmalen des unabhängigen Anspruchs hat demgegenüber den Vorteil, dass warmes Trinkwasser beim Zapfen vergleichsweise rasch bereitgestellt werden kann, ohne dass hierzu eine elektrische Heizung mit entsprechend schlechtem Wirkungsgrad verwendet werden muss. Die Erfindung beruht dabei auf dem allgemeinen Gedanken, in den Innen-Heizkreis einen Speicher zum Speichern von Wärmeträgerflüssigkeit einzubinden und die Trinkwasserleitung mit diesem Speicher wärmeübertragend zu koppeln. Der Speicher enthält somit nicht Trinkwasser, sondern Wärmeträgerflüssigkeit, die zwar grundsätzlich auch trinkbares Wasser sein kann, jedoch nicht über die Entnahmestelle zapfbar ist, sondern zur Zirkulation im Innen-Heizkreis vorgesehen ist. Des Weiteren ist die erfindungsgemäße Einrichtung im Hinblick auf die Qualität des erwärmten Trinkwassers von Vorteil, da die Gefahr einer Keimbildung im erwärmten Trinkwasser reduziert ist. Zwar können sich grundsätzlich in der im Speicher bevorrateten Flüssigkeit Keime auszubilden, dies ist jedoch ohne Gefahr für das Trinkwasser, da dieses über die Trinkwasserleitung nur wärmeübertragend mit der Wärmeträgerflüssigkeit gekoppelt ist. Somit steht bei geschlossener Entnahmestelle nur ein relativ geringes Trinkwasservolumen bei erhöhter Temperatur an, das beim Zapfen rasch ausgetauscht werden kann.

Obwohl bei der erfindungsgemäßen Einrichtung in der Trinkwasserleitung kein Trinkwasserspeicher vorgesehen ist, können durch die wärmeübertragende Kopplung mit dem im Innen-Heizkreis angeordneten Speicher die Vorteile eines Trinkwasserspeichers genutzt werden. Zum einen verkürzt sich die Wartezeit beim Zapfen von warmem Trinkwasser, da warmes Trinkwasser rasch zur Verfügung steht. Des Weiteren ist die Temperatur des warmen Trinkwassers beim Zapfen vergleichsweise stabil. Insbesondere kann eine unerwünschte Temperaturerhöhung vermieden werden, die bei fehlendem Speicher nach kurzen Zapfpausen auftreten kann. Des Weiteren ist eine Mindestzapfmenge, die gezapft werden muss, um die gewünschte Menge an warmem Trinkwasser zapfen zu können, aufgrund der verkürzten Ansprechzeit entsprechend reduziert.

Entsprechend einer vorteilhaften Ausführungsform kann zusätzlich zu dem von der Therme beheizten ersten Wärmeübertrager ein zweiter Wärmeübertrager vorgesehen sein, der einerseits in den Innen-Heizkreis und andererseits zwischen der Kaltwasserversorgung und der Entnahmestellung in die Trinkwasserleitung eingebunden ist. Während der Speicher beim Zapfen während einer Anfangsphase des Zapfvorgangs die Wartezeit auf das warme Trinkwasser verkürzt, dient der zweite Wärmeübertrager zum Beheizen des Trinkwassers, das während einer auf die Anfangsphase folgenden Folgephase des Zapfvorgangs gezapft wird. Die in der Folgephase gezapfte Trinkwassermenge wird dabei vorwiegend über den zweiten Wärmeübertrager aufgeheizt.

Die Trinkwasserleitung kann bei einer bevorzugten Ausführungsform einen durch den Speicher hindurchgeführten Trinkwasserleitungsabschnitt aufweisen, der sich dann innerhalb des Speichervolumens der Wärmeträgerflüssigkeit erstreckt. Vorzugsweise ist dieser Trinkwasserleitungsabschnitt dabei als ein weiterer Wärmeübertrager ausgestaltet, beispielsweise als Rohrschlange, und ist dementsprechend mit dem Speichervolumen wärmeübertragend gekoppelt. Auf diese Weise ergibt sich ein besonders preiswerter Aufbau für den Speicher mit integriertem Trinkwasserleitungsabschnitt. Des Weiteren lässt sich durch diese Bauweise die wärmeübertragende Kopplung zwischen Trinkwasserleitung und Speichervolumen besonders einfach realisieren.

Bei einer Weiterbildung kann in den Innen-Heizkreis eine Druckausgleichsvorrichtung eingebunden sein, die ein federndes Gasvolumen und ein Ausgleichsvolumen der Wärmeträgerflüssigkeit enthält. Mit Hilfe der Druckausgleichsvorrichtung können auf an sich bekannte Weise thermische Ausdehnungseffekte im Gesamtvolumen der im Innen-Heizkreis zirkulierenden Wärmeträgerflüssigkeit kompensiert werden.

Entsprechend einer besonderen Ausführungsform kann nun der Speicher in die Druckausgleichsvorrichtung integriert sein, derart, dass das Ausgleichsvolumen der Druckausgleichsvorrichtung gleichzeitig das Speichervolumen des Speichers bildet. Hierdurch ergibt sich eine besonders raumsparende Bauweise. Diese Ausführungsform beruht außerdem auf der Kenntnis, dass zur Realisierung der erwünscht kurzen Ansprechzeit nur ein vergleichsweise kleines Speichervolumen erforderlich ist, so dass das Ausgleichsvolumen der Druckausgleichsvorrichtung ausreichend groß ist, um gleichzeitig das Speichervolumen des Speichers bilden zu können.

Bei einer alternativen Ausgestaltung kann die Druckausgleichsvorrichtung in den Speicher integriert sein, derart, dass das Speichervolumen des Speichers gleichzeitig das Ausgleichsvolumen der Druckausgleichsvorrichtung bildet, wobei der Speicher außerdem das Gasvolumen der Druckausgleichsvorrichtung enthält. Diese Ausführungsform bildet quasi die kinematische Umkehr der zuvor erläuterten Ausführungsform und beruht ebenfalls auf der Erkenntnis, dass nur ein vergleichsweise kleines Speichervolumen erforderlich ist, um das gewünschte kurze Ansprechverhalten beim Zapfen von Warmwasser erhalten zu können.

Weitere wichtige Merkmale und Vorteile der erfindungsgemäßen Einrichtung ergeben sich aus den Unteransprüchen, aus den Zeichnungen und aus der zugehörigen Figurenbeschreibung anhand der Zeichnungen.

### Zeichnungen

Ausführungsbeispiele der erfindungsgemäßen Einrichtung sind in den Zeichnungen dargestellt und werden im folgenden näher erläutert, wobei sich gleiche Bezugszeichen auf gleiche oder ähnliche oder funktional gleiche Komponenten beziehen. Es zeigen, jeweils schematisch,
- Fig. 1 bis 4: jeweils eine schaltplanartige Prinzipdarstellung einer Einrichtung nach der Erfindung, jedoch bei unterschiedlichen Ausführungsformen.

### Beschreibung der Ausführungsbeispiele

Entsprechend den Fig. 1 bis 4 umfasst eine erfindungsgemäße Einrichtung 1 zum Bereiten von warmem Trinkwasser eine Therme 2, mit deren Hilfe ein erster Wärmeübertrager 3 beheizt werden kann. Die Therme 2 ist dabei grundsätzlich beliebiger Ausführungsform und kann beispielsweise ohne Beschränkung der Allgemeinheit als Brennwerttherme ausgestaltet sein. Die Therme 2 kann außerdem mit einer beliebigen Energie arbeiten, insbesondere mit Erdgas oder Erdöl oder mit elektrischem Strom, vorzugsweise in Verbindung mit einer Brennstoffzelle. Bei einer mit einem Verbrennungsprozess arbeitenden Therme 2 ist der erste Wärmeübertrager 3 zweckmäßig in den heißen Verbrennungsabgasen der Therme 2 angeordnet.

Der erste Wärmeübertrager 3 ist in einen Innen-Heizkreis 4 eingebunden, der außerdem eine Pumpe 5 und einen zweiten Wärmeübertrager 6 enthält. Im Innen-Heizkreis 4 zirkuliert eine Wärmeträgerflüssigkeit, die vorzugsweise Wasser ist. Vorzugsweise ist der zweite Wärmeübertrager 6 dabei stromab des ersten Wärmeübertragers 3 im Innen-Heizkreis 4 angeordnet, wodurch zur Erwärmung des Trinkwassers ein besonders hohes Temperaturniveau in der Wärmeträgerflüssigkeit zur Verfügung steht.

Erfmdungsgemäß ist der Innen-Heizkreis 4 außerdem mit einem Speicher 7 ausgestattet, der ein Speichervolumen 8 an der Wärmeträgerflüssigkeit enthält. Die Zirkulationsrichtung der Wärmeträgerflüssigkeit im Innen-Heizkreis 4 ist in den Figuren durch Pfeile symbolisiert. Dementsprechend besitzt der Speicher 7 für den Innen-Heizkreis 4 einen oben liegenden Einlauf 9 und einen unten liegenden Auslauf 10.

Die Einrichtung 1 umfasst außerdem eine Entnahmestelle 11 für warmes Trinkwasser, die in der Regel als Warmwasserhahn ausgestaltet ist. Die Entnahmestelle 11 ist über eine Trinkwasserleitung 12 an eine Kaltwasserversorgung 13 angeschlossen. Bei einer Verwendung der Einrichtung 1 in einem Gebäude zur Bereitstellung von warmem Brauchwasser oder Trinkwasser, handelt es sich bei der Kaltwasserversorgung 13 üblicherweise um einen Hausanschluss des jeweiligen Gebäudes.

Der zweite Wärmeübertrager 6 ist dabei ebenfalls in die Trinkwasserleitung 12 eingebunden. Auf diese Weise ergibt sich über dem zweiten Wärmeübertrager 6 eine wärmeübertragende Kopplung zwischen der Trinkwasserleitung 12 einerseits und dem Innen-Heizkreis 4 andererseits.

Erfindungsgemäß ist nun die Trinkwasserleitung 12 zwischen der Entnahmestelle 11 und der Kaltwasserversorgung 13 mit dem Speichervolumen 8 wärmeübertragend gekoppelt. Bei den hier gezeigten, bevorzugten Ausführungsformen ist hierzu ein Abschnitt 14 der Trinkwasserleitung 12 durch den Speicher 7 hindurchgeführt, und zwar so, dass dieser Trinkwasserleitungsabschnitt 14 innerhalb des Speichervolumens 8 verläuft. Das heißt, im Inneren des Speichers 7 ist besagter Trinkwasserleitungsabschnitt 14 von der gespeicherten Wärmeträgerflüssigkeit umhüllt.

Vorzugsweise ist dabei der besagte Trinkwasserleitungsabschnitt 14 als weiterer, also dritter Wärmeübertrager 15 ausgestaltet, z. B. in Form einer Rohrschlange. Dieser dritte Wärmeübertrager 15 ist dabei mit dem Speichervolumen 8, also mit der gespeicherten Wärmeträgerflüssigkeit wärmeübertragend gekoppelt.

Alternativ kann im Speichervolumen 8 auch ein anderer, spezieller Wärmeübertrager angeordnet sein, der außen von der Wärmeträgerflüssigkeit beaufschlagt ist und innen vom Trinkwasser durchströmt ist.

Der Innen-Heizkreis 4 kann in üblicher Weise mit einer Druckausgleichsvorrichtung 16 ausgestattet sein, die ebenfalls in üblicher Weise ein federndes Gasvolumen 17 und ein Ausgleichsvolumen 18 an der Wärmeträgerflüssigkeit aufweisen. Mit Hilfe einer derartigen Druckausgleichsvorrichtung 16 können thermisch bedingte Volumenänderungen der gesamten, im Innen-Heizkreis 4 zirkulierenden Menge an Wärmeträgerflüssigkeit kompensiert werden.

Bei den hier gezeigten besonderen Ausführungsformen sind die Druckausgleichsvorrichtung 16 und der Speicher 7 ineinander integriert. Dabei kann grundsätzlich der Speicher 7 in eine konventionelle Druckausgleichsvorrichtung 16 integriert sein, wobei dann das Ausgleichsvolumen 18 der Druckausgleichsvorrichtung 16 gleichzeitig als Speichervolumen 8 des Speichers 7 dient. Dementsprechend benötigt der Speicher 7 bei der erfmdungsgemäßen Einrichtung 1 nur ein vergleichsweise kleines Speichervolumen 8, um den gewünschten, weiter unten näher beschriebenen vorteilhaften Effekt hervorzurufen.

Alternativ kann auch die Druckausgleichseinrichtung 16 in den erfindungsgemäß angeordneten Speicher 7 integriert sein, und zwar so, dass dann das Speichervolumen 8 des Speichers 7 gleichzeitig als Ausgleichsvolumen 18 der Druckausgleichsvorrichtung 16 dient. Das Gasvolumen 17 der Druckausgleichsvorrichtung 16 ist dann ebenfalls im Speicher 7 untergebracht. Bei dieser Ausführungsform ist somit das Speichervolumen 8 zumindest so groß gewählt, dass damit auch das Ausgleichsvolumen 18 dargestellt werden kann.

Die Einrichtung 1 verfügt außerdem über eine Steuerung 19 zur Betätigung der Therme 2 in Abhängigkeit von Signalen einer Auswerteschaltung 20, die Signale von Temperatursensoren 21 auswertet. Die Steuerung 19 kann außerdem so ausgestaltet sein, dass sie auch die Pumpe 5 ansteuern kann.

Entsprechend den Fig. 2 und 3 kann an die Einrichtung 1 außerdem ein Außen-Heizkreis 22 angeschlossen sein, und zwar über einen Vorlauf 23 und einen Rücklauf 24. Dabei ist der Vorlauf 23 stromab des ersten Wärmeübertragers 3 und stromauf des Speichers 7 sowie insbesondere auch stromauf des zweiten Wärmeübertragers 6 an den Innen-Heizkreis 4 angeschlossen. Im Unterschied dazu ist der Rücklauf 24 stromauf des ersten Wärmeübertragers 3 und stromab des Speichers 7 sowie insbesondere auch stromab des zweiten Wärmeübertragers 6 an den Innen-Heizkreis 4 angeschlossen. Des Weiteren ist ein Heizungs-Steuerventil 25 vorgesehen, mit dessen Hilfe der Außen-Heizkreis 22 an den Innen-Heizkreis 4 angekoppelt bzw. davon wieder abgekoppelt werden kann. Außerdem kann das Heizungs-Steuerventil 25 ― wie hier ― auch so ausgestaltet sein, dass damit ein Zweig 26 des Innen-Heizkreises 4, der vom Vorlauf 23 zum Rücklauf 24 führt, aktiviert und deaktiviert werden kann.

Beispielsweise dient der Außen-Heizkreis 22 als Heizungskreis zum Beheizen eines Gebäudes. Im Unterschied dazu dient die Trinkwasserleitung 12 zur Bereitung von warmem Brauchwasser oder Trinkwasser. Je nach Stellung des Heizungs-Steuerventils 25 kann somit die Einrichtung 1 zum Beheizen des Heizungskreises, also des Außen-Heizkreises 22 genutzt werden, wobei dann der genannte Zweig 26 des Innen-Heizkreises 4 deaktiviert ist. Alternativ kann die Einrichtung 1 bei einer entsprechenden Stellung des Heizungs-Steuerventils 25 auch ausschließlich zum Beheizen des Brauchwassers genutzt werden, wobei dann der Außen-Heizkreis 22 abgekoppelt ist, während der Zweig 26 des Innen-Heizkreises 4 aktiviert ist. Des Weiteren ist mit dem Heizungs-Steuerventil 25 auch ein Zwischenzustand einstellbar, bei dem mit Hilfe der Einrichtung 1 sowohl der Außen-Kreislauf 22 als auch das Trinkwasser beheizt werden können.

Bei der in Fig. 2 gezeigten Ausführungsform ist der zweite Wärmeübertrager 6 stromauf des Speichers 7 im Innen-Heizkreis 4 angeordnet. Außerdem ist bei dieser Ausführungsform der zweite Wärmeübertrager 6 in der Trinkwasserleitung 12 stromab des Speichers 7 angeordnet. Bei dieser Ausführungsform ist das durch den zweiten Wärmeübertrager 6 hindurchgeführte Trinkwasser bereits durch den Speicher 7 vorgewärmt. Des Weiteren hat die Wärmeträgerflüssigkeit an dieser Stelle noch ein besonders hohes Temperaturniveau.

Bei der in Fig. 3 gezeigten Ausführungsform ist der zweite Wärmeübertrager 6 im Innen-Heizkreis 4 stromab des Speichers 7 angeordnet. Außerdem ist der zweite Wärmeübertrager 6 hier zweckmäßig in der Trinkwasserleitung 12 ebenfalls stromab angeordnet.

Des Weiteren ist bei dieser Ausführungsform ein Speicher-Steuerventil 27 vorgesehen, mit dessen Hilfe der Speicher 7 aktiviert und deaktiviert werden kann. Zu diesem Zweck ist der Speicher 7 in einem Speicherzweig 28 des Innen-Heizkreises 4 angeordnet. Mit Hilfe des Speicher-Steuerventils 27 kann somit die Wärmeträgerflüssigkeit bei eingekoppeltem Speicher 7 ausschließlich durch den Speicher 7 und bei ausgekoppeltem Speicher 7 um den Speicher 7 herumgeführt werden. Ebenso ist auch hier wenigstens ein Mischzustand möglich.

Bei den Ausführungsformen der Fig. 1 bis 3 ist der zweite Wärmeübertrager 6 stromab des ersten Wärmeübertragers 3 im Innen-Heizkreis 4 angeordnet. Der zweite Wärmeübertrager 6 bildet dabei ein separates Bauteil. Im Unterschied dazu ist bei der Ausführungsform gemäß Fig. 4 der zweite Wärmeübertrager 6 in den ersten Wärmeübertrager 3 integriert. Auf diese Weise erfolgt die Wärmeübertragung von der Wärmeträgerflüssigkeit auf die Frischwasserleitung 12 und von dieser auf das Trinkwasser in unmittelbarer Nähe der Therme 2, wodurch ein besonders hoher Wirkungsgrad erzielbar ist und wodurch die Beheizung der Trinkwasserleitung 12 besonders rasch anspricht.

Erreicht wird die integrierte Bauweise der beiden Wärmeübertrager 3 und 6 hier beispielsweise so, dass der erste Wärmeübertrager 3 durch ein Außenrohr 29 gebildet ist, das von der Therme 2 mit Wärme beaufschlagt ist. Im Unterschied dazu ist der zweite Wärmeübertrager 6 durch ein Innenrohr 30 gebildet, das im Inneren des Außenrohrs 29 verläuft. Auf diese Weise ist das Innenrohr 30 von der heißen Wärmeträgerflüssigkeit des Innen-Heizkreises 4 umhüllt, was die Wärmeübertragung auf das Trinkwasser vereinfacht.

### Die erfindungsgemäße Einrichtung 1 arbeitet wie folgt:

Bei Bedarf wird an der Entnahmestelle 11 Trinkwasser gezapft. Hierbei strömt das vom Speicher 7 vorgewärmte Frischwasser, also das erwünschte Warmwasser, in der Trinkwasserleitung 12 aus dem Speicher 7 aus und gelangt durch den zweiten Wärmeübertrager 6 zur Entnahmestelle 11. Das im Speicher 7 bereitgestellte warme Frischwasser hat somit nur einen relativ kurzen Weg zurückzulegen, um zur Entnahmestelle 11 zu gelangen. Dementsprechend kurz ist die Ansprechzeit oder Wartezeit, die zwischen dem Beginn des Zapfvorgangs und dem Austritt von Warmwasser vergeht. Dementsprechend klein ist auch das Frischwasservolumen, das beim Zapfen von Warmwasser ungenutzt aus der Entnahmestelle 11 abfließt, weil es noch nicht die gewünschte Temperatur aufweist.

Mit dem Zapfvorgang kann die Steuerung 19, insbesondere temperaturgesteuert, die Therme 2 in Betrieb setzen, um über den ersten Wärmeübertrager 3 die Wärmeträgerflüssigkeit im Innen-Heizkreis 4 aufzuheizen. Über den zweiten Wärmeübertrager 6 kann diese Wärme dann auf das Frischwasser in der Frischwasserleitung 12 übertragen werden. Hierbei kommt es zu einer gewissen Verzögerung, die bei der erfindungsgemäßen Einrichtung 1 jedoch nicht oder nur geringfügig zum Tragen kommt, da über den Speicher 7 während einer Anfangsphase des Zapfvorgangs hinreichend Warmwasser bereitsteht. In einer an die Anfangsphase anschließenden Folgephase kann dann bereits über den zweiten Wärmeübertrager 6 hinreichend Wärme in das Frischwasser eingebracht werden, so dass bereits ein Speicher 7 mit einem vergleichsweise kleinen Speichervolumen 8 ausreicht, die Verzögerung beim Einschalten der Therme 2 auszugleichen.

Des Weiteren dämpft der Speicher 7 Temperaturschwankungen, die bei kurzen Zapfphasen auftreten können. Außerdem egalisiert bzw. stabilisiert der Speicher 7 die Austrittstemperatur des Warmwassers an der Entnahmestelle 11.

Wichtig ist für die erfindungsgemäße Einrichtung 1 außerdem, dass sie mit einem relativ hohen Wirkungsgrad arbeitet und insbesondere ohne elektrische Zuheizung auskommt. Auf diese Weise ist die Ökobilanz der erfindungsgemäßen Einrichtung 1 besonders gut. Dabei ist klar, dass der Speicher 7 das Speichervolumen 8 nur eine begrenzte Zeit auf einer hinreichend hohen Temperatur bereitstellen kann. Die Auslegung des Speichers 7 erfolgt jedoch zweckmäßig so, dass übliche Zapfpausen ohne weiteres überbrückt werden können.

### Bezugszeichenliste

- 1: Einrichtung
- 2: Therme
- 3: erster Wärmeübertrager
- 4: Innen-Heizkreis
- 5: Pumpe
- 6: zweiter Wärmeübertrager
- 7: Speicher
- 8: Speichervolumen
- 9: Einlauf von 7
- 10: Auslauf von 7
- 11: Entnahmestelle
- 12: Frischwasserleitung
- 13: Kaltwasserversorgung
- 14: Frischwasserleitungsabschnitt
- 15: dritter Wärmeübertrager
- 16: Druckausgleichsvorrichtung
- 17: Gasvolumen
- 18: Ausgleichsvolumen
- 19: Steuerung
- 20: Auswerteschaltung
- 21: Temperatursensor
- 22: Außen-Heizkreis
- 23: Vorlauf von 22
- 24: Rücklauf von 22
- 25: Heizungs-Steuerventil
- 26: Zweig von 4
- 27: Speicher-Steuerventil
- 28: Speicher-Zweig
- 29: Außenrohr
- 30: Innenrohr

## Patentansprüche

1. Einrichtung zum Bereiten von warmem Trinkwasser,
- mit einer Therme (2) zum Beheizen eines ersten Wärmeübertragers (3), der in einen Innen-Heizkreis (4) eingebunden ist, in dem eine Wärmeträgerflüssigkeit zirkuliert,
- mit einer Entnahmestelle (11) zur Entnahme von warmem Trinkwasser, die über eine Trinkwasserleitung (12) an eine Kaltwasserversorgung (13) angeschlossen ist,
**dadurch gekennzeichnet,**
- **dass** in den Innen-Heizkreis (4) stromab des ersten Wärmeübertragers (3) ein Speicher (7) zum Speichern eines Speichervolumens (8) der Wärmeträgerflüssigkeit eingebunden ist,
- **dass** die Trinkwasserleitung (12) zwischen Kaltwasserversorgung (13) und Entnahmestelle (11) wärmeübertragend mit dem Speichervolumen (8) gekoppelt ist.

2. Einrichtung nach Anspruch 1,
**dadurch gekennzeichnet,**
**dass** ein zweiter Wärmeübertrager (6) vorgesehen ist, der einerseits in den Innen-Heizkreis (4) und andererseits in die Trinkwasserleitung (12) eingebunden ist.

3. Einrichtung nach Anspruch 2,
**dadurch gekennzeichnet,**
- **dass** der zweite Wärmeübertrager (6) stromauf oder stromab des Speichers (7) in den Innen-Heizkreis eingebunden ist, und/oder
- **dass** der zweite Wärmeübertrager (6) stromauf oder stromab des Speichers (7) in die Trinkwasserleitung (12) eingebunden ist.

4. Einrichtung nach Anspruch 2 oder 3,
**dadurch gekennzeichnet,**
**dass** der zweite Wärmeübertrager (6) stromab des ersten Wärmeübertragers (3) in den Innen-Heizkreis (4) eingebunden ist.

5. Einrichtung nach Anspruch 2 oder 3,
**dadurch gekennzeichnet,**
**dass** der zweite Wärmeübertrager (6) in den ersten Wärmeübertrager (3) integriert ist.

6. Einrichtung nach Anspruch 5,
**dadurch gekennzeichnet,**
- **dass** der erste Wärmeübertrager (3) ein von der Therme (2) mit Wärme beaufschlagtes Außenrohr (29) ist,
- **dass** der zweite Wärmeübertrager (6) ein im Inneren des Außenrohrs (29) verlaufendes Innenrohr (30) ist.

7. Einrichtung nach einem der Ansprüche 1 bis 6,
**dadurch gekennzeichnet,**
**dass** die Trinkwasserleitung (12) zur wärmeübertragenden Kopplung mit dem Speichervolumen (8) einen durch den Speicher (7) hindurchgeführten Trinkwasserleitungsabschnitt (14) aufweist, der sich innerhalb des Speichervolumens (8) erstreckt.

8. Einrichtung nach Anspruch 7,
**dadurch gekennzeichnet,**
**dass** der Trinkwasserleitungsabschnitt (14) als ein weiterer Wärmeübertrager (15) ausgestaltet ist, der wärmeübertragend mit dem Speichervolumen (8) gekoppelt ist.

9. Einrichtung nach einem der Ansprüche 1 bis 6,
**dadurch gekennzeichnet,**
**dass** im Speicher (7) ein weiterer Wärmeübertrager angeordnet ist, der in die Trinkwasserleitung (12) eingebunden und mit dem Speichervolumen (8) wärmeübertragend gekoppelt ist.

10. Einrichtung nach einem der Ansprüche 1 bis 9,
**dadurch gekennzeichnet,**
**dass** in den Innen-Heizkreis (4) eine Druckausgleichsvorrichtung (16) eingebunden ist, die ein federndes Gasvolumen (17) und ein Ausgleichsvolumen (18) der Wärmeträgerflüssigkeit enthält.

11. Einrichtung nach Anspruch 10,
**dadurch gekennzeichnet,**
**dass** der Speicher (7) in die Druckausgleichsvorrichtung (16) integriert ist, derart, dass das Ausgleichsvolumen (18) der Druckausgleichsvorrichtung (16) gleichzeitig das Speichervolumen (8) des Speichers (7) bildet.

12. Einrichtung nach Anspruch 10,
**dadurch gekennzeichnet,**
**dass** die Druckausgleichsvorrichtung (16) in den Speicher (7) integriert ist, derart, dass das Speichervolumen (8) des Speichers (7) gleichzeitig das Ausgleichsvolumen (18) der Druckausgleichsvorrichtung (16) bildet, wobei der Speicher (7) außerdem das Gasvolumen (17) der Druckausgleichsvorrichtung (16) enthält.

13. Einrichtung nach einem der Ansprüche 1 bis 12,
**dadurch gekennzeichnet,**
**dass** der Speicher (7) in einem Speicherzweig (28) des Innen-Heizkreises (4) angeordnet ist, der mit einem Speicher-Steuerventil (27) in den Innen-Heizkreis (4) einkoppelbar und aus dem Innen-Heizkreis (4) auskoppelbar ist.

14. Einrichtung nach einem der Ansprüche 1 bis 13,
**dadurch gekennzeichnet,**
**dass** ein Außen-Heizkreis (22) vorgesehen ist, dessen Vorlauf (23) stromauf des Speichers (7) und dessen Rücklauf (24) stromab des Speichers (7) an den Innen-Heizkreis (4) angeschlossen ist und der mit einem Heizungs-Steuerventil (25) an den Innen-Heizkreis (4) ankoppelbar und vom Innen-Heizkreis (4) abkoppelbar ist.

15. Einrichtung nach Anspruch 14,
**dadurch gekennzeichnet,**
**dass** mit dem Heizungs-Steuerventil (25) ein vom Vorlauf (23) zum Rücklauf (24) führender Zweig (26) des Innen-Heizkreises (4) aktivierbar und deaktivierbar ist.
